# FASCICULE DE BREVET EUROPEEN

(11) **EP 3 555 549 B1**
(45) Date de publication et mention de la délivrance du brevet: **10.05.2023**
(21) Numéro de dépôt: 17821862.4
(22) Date de dépôt: 13.12.2017
(51) Int. Cl.: F41C 23/04, F41C 23/14, F41C 23/20

(54) **CROSSE ARTICULEE POUR ARME A APPUI D'EPAULE**
GELENKIGER SCHAFT FÜR EINE SCHULTERWAFFE
ARTICULATED STOCK FOR SHOULDER-FIRED WEAPON

(30) Priorité: 13.12.2016 FR 1670758
(43) Date de publication de la demande: 23.10.2019
(73) Titulaire: Guillerm, Gael, 56662 Pont Scorff (FR); Gautier, Johann, 56850 Caudan (FR)
(72) Inventeur: Guillerm, Gael, 56662 Pont Scorff (FR); Gautier, Johann, 56850 Caudan (FR)
(74) Mandataire: Cabinet Nony
(86) Numéro de dépôt international: PCT/EP2017/082565
(87) Numéro de publication internationale: WO 2018/108982

(56) Documents cités:
- EP-A1- 2 988 087
- DE-A1- 3 631 391
- DE-C- 82 382
- FR-A- 679 450

## Description

### Domaine technique

La présente invention concerne le domaine des armes à appui d'épaule, en particulier des fusils d'assaut ou armes sub-létales.

Elle concerne en particulier une crosse articulée destinée à être intégrée ou fixée au corps de ce type de d'arme.

L'invention vise à permettre un tir optimal par un utilisateur d'armes à appui d'épauler, lorsque celui-ci porte un casque à visière ou un masque à gaz.

### Art antérieur

Une arme d'épaule est une arme à feu qui est tenue à l'épaule d'un utilisateur avant un tir. L'interface entre l'épaule et l'arme est réalisée par une plaque, couramment appelée plaque à couche.

Dans le domaine des armes à feu, de nouvelles crosses, dites crosses tactiques, ont fait leur apparition. Ces crosses tactiques ont pour fonction de régler la distance entre le corps ou fût de l'arme et la plaque de couche, afin de s'adapter à la morphologie du tireur.

En outre, sur ces crosses tactiques, un appui supplémentaire contre la joue du tireur peut être proposé, afin de permettre au tireur d'augmenter ses points d'appuis facilitant la prise de visée et donc le tir.

Il existe aussi des plaques de couches sur glissière qui se règlent en hauteur et en inclinaison sur quelques centimètres.

En France, la doctrine d'emploi actuelle des armes à feu, lors de phases d'assaut par les Forces Spéciales ou lors de missions de maintien de l'ordre, oblige les opérateurs à porter un casque pourvu d'une visière et de baisser celle-ci pour se protéger le visage.

Ce constat fait apparaître une difficulté à prendre une visée de tir par le porteur du casque visière baissée car, elle vient en contact avec la crosse, ce qui oblige le tireur à adopter une position inconfortable, voire même à plier la crosse sur des armes spécifiques comme celui désigné commercialement par la référence G36 de la société HK ou encore le Lanceur de Balles de Défense (LBD) désigné 40x46 de la société BRÜGER & THOMET.

L'encombrement de la visière modifie et perturbe la prise de visée du tireur par un défaut de parallaxe avec viseur, à contrario d'un tir effectué sans visière.

Aucune crosse tactique actuellement existante ne permet de résoudre efficacement ce problème.

Le brevet FR735860 décrit un dispositif permettant de modifier l'inclinaison vers le bas d'une crosse par rapport au fût de l'arme, afin de viser sans avoir besoin d'élever la tête hors de la tranchée, la visée se faisant à l'aide d'un périscope. La crosse est articulée autour d'un axe, afin de la régler à la bonne hauteur et la plaque de couche ou sabot de crosse doit être réglée manuellement afin de rétablir sa verticalité.

Le brevet FR679450 divulgue une crosse d'épaule pour fusil de chasse ou de guerre, la crosse étant articulée au corps de l'arme au moyen de deux rosaces à séparées l'une de l'autre par une partie rigide.

Ces dispositifs, très anciens, ne sont absolument pas adaptés à une situation moderne de tir, car ils nécessitent des réglages peu commodes et impossibles à réaliser en pratique dans le temps requis par un tir d'un utilisateur en phase d'assaut ou en mission de maintien de l'ordre.

La demande de brevet US 2008/0000132 A1 décrit une crosse sous la forme d'une rallonge rigide fixée au corps de l'arme en étant déportée latéralement par rapport au fût de l'arme, afin de viser avec un casque. Cette crosse n'est pas pratique du tout à l'usage et ne laisse aucune liberté d'adaptation à la morphologie du tireur.

Le brevet EP1126231B1 décrit un dispositif articulé qui vient se fixer sur le corps d'un fusil de chasse permettant de régler l'angle et la hauteur de la plaque de couche. Ce dispositif qui se veut le plus compact possible ne peut être réellement adapté sur un fusil d'assaut ou lanceur de défense et, dans tous les cas, ne résout en rien la gêne occasionnée par le port d'un casque à visière lors d'un tir.

La demande de brevet EP2988087 divulgue également un mécanisme qui est prévu pour décaler latéralement la plaque de couche par rapport au corps de l'arme, mais sans possibilité d'ajuster la hauteur ni l'inclinaison par rapport à ce dernier. Le mécanisme proposé présente donc les mêmes inconvénients que celui de la demande US2008/000132.

Il existe donc un besoin de trouver une solution simple et rapide à mettre en oeuvre, qui permette à un utilisateur d'une arme à appui d'épaule, de trouver sa position optimale même lorsque cet utilisateur porte un casque à visière en position rabattue ou un masque à gaz et ce, notamment afin d'éviter tout défaut de parallaxe lors d'un tir avec viseur.

Le but de l'invention est de répondre au moins en partie à ce besoin.

### Exposé de l'invention

Pour ce faire, l'invention concerne, sous un de ses aspects, une crosse pour arme à appui d'épaule, comprenant:
- une structure à parallélogramme ou trapèze articulée, comportant :
   - deux blocs formant respectivement une interface support avec le corps de l'arme et un support d'une plaque de couche, et
   - au moins deux bras rigides de liaison articulés chacun, à l'une de ses extrémités, par une liaison pivot avec l'interface support avec le corps de l'arme et à l'autre de ses extrémités par une liaison pivot avec le support de la plaque de couche, au moins un des bras rigides de liaison comportant des courbures vers l'intérieur de la structure, de manière à présenter un chevauchement partiel entre eux ;
- au moins un moyen de verrouillage des bras entre eux, selon au moins une position fixe définissant une hauteur souhaitée de la plaque de couche relativement à l'interface support.

Ainsi, l'invention consiste essentiellement en une crosse articulée au moyen d'un mécanisme à parallélogramme ou à trapèze articulé définissant différentes positions d'angle et de hauteur de la plaque de couche par rapport au corps de l'arme, la crosse pouvant être verrouillée dans l'une des quelconques des positions.

Les différentes liaisons pivots permettent ainsi de modifier l'angle et la hauteur de la crosse par rapport au fût de l'arme, tout en garantissant l'angle optimal de la plaque de couche pour le tireur.

Grâce à l'invention, un tireur portant un casque avec visière en position rabaissée d'effectuer un tir sans qu'il soit gêné.

Autrement dit, la crosse articulée selon l'invention permet à un tireur de modifier aisément la hauteur et de l'inclinaison de la plaque de couche par rapport au corps de l'arme, et ainsi lui permet de garder un casque avec visière rabaissée, avec la tête droite, sans que cela ne gêne sa visée.

Selon l'invention, au moins un des bras rigides de liaison comporte des courbures vers l'intérieur de la structure, de manière à présenter un chevauchement partiel entre eux. Des bras de liaison avec des formes courbes optimisées permettent ainsi d'optimiser le passage de la visière du casque du tireur, dans sa position rabaissée.

Selon un mode de réalisation avantageux, au moins un des bras rigides de liaison supporte le au moins un moyen de verrouillage dans une position fixe.

Selon ce mode et selon une première variante de réalisation, un des bras rigides de liaison comprend une vis sans fin sur laquelle est vissée un écrou moleté et l'autre des bras rigides de liaison étant pourvu d'une fente dans laquelle l'écrou moleté est logé permettant le verrouillage dans la position fixe souhaitée.

Selon une deuxième variante de réalisation :
- au moins un des bras est pourvu d'une fente qui épouse sensiblement la forme de sa courbure et dans la partie médiane dudit bras;
- au moins un autre des bras est pourvu d'un axe logé dans la fente qui est l'axe de verrouillage d'un élément de verrouillage des bras par serrage.

Avantageusement, la fente est pourvue d'une pluralité de crans dans chacun desquels l'axe peut venir se loger en définissant ainsi une position de verrouillage dans une des positions fixes de la crosse.

Selon une variante de réalisation, la crosse comprend trois bras dont deux identiques prennent en sandwich l'autre bras pourvu de la fente et éventuellement des crans de verrouillage.

L'élément de verrouillage est avantageusement soit un levier à came fixé, de préférence par vissage, à l'axe de verrouillage, soit une molette vissée sur l'axe de verrouillage.

Avantageusement, la longueur L des bras rigides de liaison et la longueur ℓ d'entre-axes entre les points pivots de la liaison pivot avec l'interface support avec le corps de l'arme et de la liaison pivot avec le support de la plaque de couche, vérifiant la relation suivante 1/6 < ℓ/L < 1/2. Avec ces ratios, on optimise l'ergonomie de la crosse.

Pour optimiser encore davantage l'ergonomie de la crosse, le rayon de courbure de la fente est sensiblement égal à la longueur ℓ d'entre-axes entre les points pivots.

Selon un mode de réalisation avantageux, l'interface support avec le corps de l'arme comprend une charnière à pivot adaptée pour permettre de rabattre latéralement la crosse contre le corps de l'arme. Ainsi, cela permet de rendre plus compacte l'arme lorsque le tireur n'est pas en configuration de tir.

La crosse selon l'invention peut comprendre une plaque à couche en élastomère, fixée ou moulée intégralement avec le support.

L'invention concerne également une arme à appui d'épaule comprenant une crosse qui vient d'être décrire, l'interface support étant intégrée au corps de l'arme ou fixée sur le corps de l'arme.

### Description détaillée

D'autres avantages et caractéristiques de l'invention ressortiront mieux à la lecture de la description détaillée d'exemples de mise en oeuvre de l'invention faite à titre illustratif et non limitatif en référence aux figures suivantes, parmi lesquelles :
- la figure 1 est une vue de côté d'un premier exemple de crosse articulée pour arme à épaule selon l'invention, la figure 1 montrant la crosse dans sa position extrême déployée;
- la figure 2 est une vue de côté de la crosse selon la figure 1, mais dans sa position extrême repliée;
- la figure 3 est une vue de côté d'un deuxième exemple de crosse articulée pour arme à épaule selon l'invention, la figure 3 montrant la crosse verrouillée dans une position intermédiaire de déploiement;
- la figure 4 est une vue en perspective d'un troisième exemple de crosse articulée pour arme à épaule selon l'invention, la figure 4 montrant la crosse verrouillée dans une position intermédiaire de déploiement, par un serrage au moyen d'un levier à came;
- la figure 5 est une vue de côté de la crosse selon la figure 4;
- la figure 5A est une vue en coupe selon A-A de la figure 5;
- la figure 6 est une vue en perspective d'un troisième exemple de crosse articulée pour arme à épaule selon l'invention, la figure 6 montrant la crosse verrouillée dans une position intermédiaire de déploiement par un serrage au moyen d'une molette ;
- la figure 7 est une vue de côté de la crosse selon la figure 6;
- la figure 7A est une vue en coupe selon A-A de la figure 7.

Dans les différents exemples de l'invention, les mêmes éléments de la crosse sont désignés par les mêmes références numériques.

La figure 1 montre une crosse articulée 1 selon l'invention, dans une position extrême déployée, qui est montée sur un corps (A) d'arme à feu avec un utilisateur portant un casque à visière en position rabattue.

La crosse 1 selon l'invention comprend une structure 2 constituée tout d'abord de deux blocs 3, 4 formant respectivement une interface support avec le corps (A) de l'arme et un support d'une plaque de couche (C).

Un premier bras rigide de liaison 5 est articulé à l'une de ses extrémités, par une liaison pivot 50 avec l'interface support 3 et à l'autre de ses extrémités par une liaison pivot 51 avec le support 4 de la plaque de couche (C).

Un deuxième bras rigide de liaison 6 est articulé à l'une de ses extrémités, par une liaison pivot 60 avec l'interface support 3 et à l'autre de ses extrémités par une liaison pivot 61 avec le support 4 de la plaque de couche (C).

Ainsi, la structure 2 à deux supports 3, 4 articulés entre eux par deux bras de liaison 5, 6 au moyen des liaisons pivots 50, 51 ; 60, 61 forment un mécanisme à parallélogramme ou trapèze articulé.

Selon l'invention également, il est prévu au moins un moyen de verrouillage des bras entre eux, selon au moins une position fixe définissant une hauteur souhaitée de la plaque de couche (C) relativement à l'interface support. Du fait que la plaque à couche (C) est complètement pivotante sur le support 4, elle pivote toute seul et s'adapte d'elle-même aux forme et position de l'épaule du tireur.

Dans l'exemple des figures 1 à 2, le moyen de verrouillage est constitué par un élément de verrouillage des bras par serrage, détaillé par la suite, dont l'axe de verrouillage 62 est supporté et maintenu par un bras 6 et vient se loger dans une fente 52 réalisée dans la partie médiane de l'autre bras 5.

Comme montré en figure 1, les bras de liaison 5, 6 présentent des formes courbes optimisées, afin d'optimiser le passage de la visière V du casque du tireur, dans sa position rabaissée.

Plus précisément, les courbures des bras 5, 6 sont vers l'intérieur de la structure, de manière à ce qu'ils présentent un chevauchement partiel entre eux.

Dans cette configuration, le verrouillage est facilité avec une forme de fente 52 qui épouse sensiblement la forme de sa courbure (R) du bras 5 dans lequel elle est réalisée.

Pour optimise l'ergonomie de la crosse, la longueur L des bras de liaison 5, 6 et la longueur ℓ d'entre-axes entre les points pivots de la liaison pivot avec l'interface support avec le corps de l'arme et de la liaison pivot avec le support de la plaque de couche, vérifiant la relation suivante 1/6 < ℓ/L < 1/2.

Pour optimiser encore davantage l'ergonomie de la crosse, le rayon de courbure R de la fente 52 est sensiblement égal à la longueur ℓ d'entre-axes entre les points pivots 50, 60 et 51, 61.

La figure 3 montre un autre exemple de réalisation de verrouillage un des bras rigides de liaison 6 est constitué d'une vis sans fin 63 sur laquelle est vissée un écrou moleté 64 qui est loger dans la fente 52 permettant le verrouillage dans la position fixe souhaitée. Ainsi, en vissant ou dévissant l'écrou moleté on modifie et on verrouille à la fois la déformation du parallélogramme ou trapèze 2 et donc la position du support 4 relativement à l'interface support 3 et par là de la plaque à couche (C) relativement au corps de l'arme (A).

Comme montré aux figures 4 à 7A, la structure 2 articulée peut comprendre deux bras identiques 6.1, 6.2 qui prennent en sandwich le bras 5 dans lequel est ménagée la fente 52.

L'élément de verrouillage peut être constitué par un levier à came 7 qui est vissé sur l'axe 62 lui-même supporté et maintenu dans l'un des bras extérieur 6.1 et que l'utilisateur vient rabattre contre l'autre des bras extérieur 6.1 pour réaliser leur serrage mutuel et donc le verrouillage dans l'une des positions de la plaque à couche relativement à l'interface support 3 avec le corps de l'arme (A) (figures 4 à 5A).

De manière alternative, on peut prévoir en lieu et place du levier à came 7, une molette de serrage 8 vissée sur l'axe 62 (figures 6 à 7A). Le vissage de la molette 8 provoque le serrage des bras 6.1, 5, 6.2 les uns contre les autres et donc le verrouillage dans l'une des positions de la plaque à couche relativement à l'interface support 3 avec le corps de l'arme (A).

Pour permettre un réglage de position et un verrouillage plus aisés pour l'utilisateur d'une arme équipée de la crosse 1, on peut réaliser la fente 52 avec plusieurs crans 53 qui peuvent loger chacun l'axe de verrouillage 62.

Comme montré en figures 4, 5, 6 et 7, l'interface support 3 avec le corps de l'arme peut comprendre une charnière à pivot 30.

Avec cette charnière 30, la crosse 1 articulée selon l'invention peut pivoter autour de l'axe X et donc venir se rabattre contre le corps de l'arme sur lequel elle est fixée. Cela permet de rendre plus compact l'arme qui est plus facile à manipuler/transporter.

Dans l'ensemble des exemples illustrés, l'entre-axes ℓ entre les points pivots 50, 60 de l'interface support 3 avec le corps de l'arme est égal à celui entre les points pivots 51, 61 du support 4 de la plaque à couche. On peut très bien envisager que ces deux entre-axes soit de valeur différente.

## Revendications

1. Crosse (1) pour arme (A) à appui d'épaule, comprenant:
- une structure (2) à parallélogramme ou trapèze articulée, comportant :
• deux blocs (3, 4) formant respectivement une interface support avec le corps (A) de l'arme et un support d'une plaque de couche (C), et
• au moins deux bras rigides de liaison (5, 6 ; 5, 6.1, 6.2) articulés chacun, à l'une de ses extrémités, par une liaison pivot (50, 60) avec l'interface support (3) avec le corps (A) de l'arme et à l'autre de ses extrémités par une liaison pivot (51, 61) avec le support (4) de la plaque de couche (C), au moins un des bras rigides de liaison (5, 6.1, 6.2) comportant des courbures vers l'intérieur de la structure (2), de manière à présenter un chevauchement partiel entre eux ;
- au moins un moyen de verrouillage (64, 52 ; 62, 52, 7 ; 62, 52, 8) des bras entre eux, selon au moins une position fixe définissant une hauteur souhaitée de la plaque de couche relativement à l'interface support.

2. Crosse (1) pour arme (A) à appui d'épaule selon la revendication 1, au moins un des bras rigides de liaison supportant le au moins un moyen de verrouillage (64, 62) dans une position fixe.

3. Crosse (1) pour arme (A) à appui d'épaule selon la revendication 2, un des bras rigides de liaison (6) comprenant une vis sans fin (63) sur laquelle est vissée un écrou moleté (64) et l'autre des bras rigides de liaison (5) étant pourvu d'une fente (52) dans laquelle l'écrou moleté est logé permettant le verrouillage dans la position fixe souhaitée.

4. Crosse (1) pour arme (A) à appui d'épaule selon la revendication 2, dans laquelle :
- au moins un des bras (5) est pourvu d'une fente (52) qui épouse sensiblement la forme de sa courbure (R) et dans la partie médiane dudit bras (5);
- au moins un autre des bras (6.2) est pourvu d'un axe (62) logé dans la fente (52) qui est l'axe de verrouillage d'un élément de verrouillage des bras par serrage.

5. Crosse (1) pour arme (A) à appui d'épaule selon la revendication 4, la fente (52) étant pourvue d'une pluralité de crans (53) dans chacun desquels l'axe (62) peut venir se loger en définissant ainsi une position de verrouillage dans une des positions fixes de la crosse.

6. Crosse (1) pour arme (A) à appui d'épaule selon l'une des revendications 4 ou 5, comprenant trois bras (5, 6.1, 6.2) dont deux identiques (6.1, 6.2) prenant en sandwich l'autre bras (5) pourvu de la fente (52) et éventuellement des crans de verrouillage (53).

7. Crosse (1) pour arme (A) à appui d'épaule selon l'une des revendications 4 à 6, l'élément de verrouillage étant un levier à came (7) dont le pivot du levier est fixé, de préférence par vissage, à l'axe de verrouillage (62).

8. Crosse (1) pour arme (A) à appui d'épaule selon l'une des revendications 4 à 6, l'élément de verrouillage étant une molette (7) vissée sur l'axe de verrouillage (62).

9. Crosse (1) pour arme (A) à appui d'épaule selon l'une quelconque des revendications précédentes, la longueur L des bras rigides de liaison (5, 6) et la longueur ℓ d'entre-axes entre les points pivots (50, 60 ; 51, 61) de la liaison pivot avec l'interface support (3) avec le corps de l'arme et de la liaison pivot avec le support (4) de la plaque de couche, vérifiant la relation suivante 1/6 < ℓ/L < 1/2.

10. Crosse (1) pour arme (A) à appui d'épaule selon l'une des revendications 4 à 8 en combinaison avec la revendication 9, le rayon de courbure (R) de la fente (52) étant sensiblement égal à la longueur ℓ d'entre-axes entre les points pivots (50, 60 ; 51, 61).

11. Crosse (1) pour arme (A) à appui d'épaule selon l'une des revendications précédentes, l'interface support (3) avec le corps (A) de l'arme comprenant une charnière à pivot (30) adaptée pour permettre de rabattre latéralement la crosse contre le corps de l'arme.

12. Crosse (1) pour arme (A) à appui d'épaule selon l'une des revendications précédentes, comprenant une plaque à couche (C) en élastomère, fixée ou moulée intégralement avec le support (4).

13. Arme (A) à appui d'épaule comprenant une crosse (1) selon l'une quelconque des revendications précédentes, l'interface support (3) étant intégrée au corps de l'arme ou fixée sur le corps de l'arme.

## Patentansprüche

1. Schaft (1) für eine schultergestützte Waffe (A), umfassend:
- eine gelenkige Parallelogramm- oder Trapezstruktur (2), die Folgendes aufweist:
• zwei Blöcke (3, 4), die eine Stützschnittstelle mit dem Waffenkörper (A) bzw. einen Träger einer Schaftkappe (C) bilden, und
• mindestens zwei starre Verbindungsarme (5, 6; 5, 6.1, 6.2), die jeweils an einem ihrer Enden durch eine Drehverbindung (50, 60) mit der Stützschnittstelle (3) mit dem Waffenkörper (A) und am anderen ihrer Enden durch eine Drehverbindung (51, 61) mit dem Träger (4) der Schaftkappe (C) gelenkig verbunden sind, wobei mindestens einer der starren Verbindungsarme (5, 6.1, 6.2) Krümmungen in Richtung des Inneren der Struktur (2) aufweist, sodass sie sich teilweise überlappen;
- mindestens ein Mittel (64, 52; 62, 52, 7; 62, 52, 8) zum Verriegeln der Arme miteinander in mindestens einer festen Position, die eine gewünschte Höhe der Schaftkappe relativ zur Stützschnittstelle definiert.

2. Schaft (1) für eine schultergestützte Waffe (A) nach Anspruch 1, wobei mindestens einer der starren Verbindungsarme das mindestens eine Verriegelungsmittel (64, 62) in einer festen Position hält.

3. Schaft (1) für eine schultergestützte Waffe (A) nach Anspruch 2, wobei einer der starren Verbindungsarme (6) eine Schnecke (63) umfasst, auf die eine Rändelmutter (64) aufgeschraubt ist, und der andere der starren Verbindungsarme (5) mit einem Schlitz (52) versehen ist, in dem die Rändelmutter aufgenommen ist, wodurch die Verriegelung in der gewünschten festen Position ermöglicht wird.

4. Schaft (1) für eine schultergestützte Waffe (A) nach Anspruch 2, wobei:
- mindestens einer der Arme (5) mit einem Schlitz (52) versehen ist, der sich im Wesentlichen der Form seiner Krümmung (R) anpasst und im mittleren Teil des Arms (5) befindet;
- mindestens ein anderer der Arme (6.2) mit einem Stift (62) versehen ist, der im Schlitz (52) aufgenommen ist und der den Verriegelungsstift eines Elements zum Verriegeln der Arme durch Klemmen bildet.

5. Schaft (1) für eine schultergestützte Waffe (A) nach Anspruch 4, wobei der Schlitz (52) mit mehreren Kerben (53) versehen ist, in denen jeweils der Stift (62) aufgenommen werden kann, wodurch eine Verriegelungsposition in einer der festen Positionen des Schafts definiert wird.

6. Schaft (1) für eine schultergestützte Waffe (A) nach einem der Ansprüche 4 oder 5, umfassend drei Arme (5, 6.1, 6.2), von denen zwei identische (6.1, 6.2) den anderen Arm (5), der mit dem Schlitz (52) und gegebenenfalls den Verriegelungskerben (53) versehen ist, sandwichartig umschließen.

7. Schaft (1) für eine schultergestützte Waffe (A) nach einem der Ansprüche 4 bis 6, wobei das Verriegelungselement ein Nockenhebel (7) ist, dessen Hebeldrehpunkt vorzugsweise durch Schrauben am Verriegelungsstift (62) befestigt ist.

8. Schaft (1) für eine schultergestützte Waffe (A) nach einem der Ansprüche 4 bis 6, wobei das Verriegelungselement ein auf den Verriegelungsstift (62) aufgeschraubtes Rädchen (7) ist.

9. Schaft (1) für eine schultergestützte Waffe (A) nach einem der vorangehenden Ansprüche, wobei die Länge L der starren Verbindungsarme (5, 6) und die Länge 1 der Achsabstände zwischen den Drehpunkten (50, 60; 51, 61) der Drehverbindung mit der Stützschnittstelle (3) mit dem Waffenkörper und der Drehverbindung mit dem Träger (4) der Schaftkappe die Beziehung 1/6 < l/L < 1/2 erfüllen.

10. Schaft (1) für eine schultergestützte Waffe (A) nach einem der Ansprüche 4 bis 8 in Verbindung mit Anspruch 9, wobei der Krümmungsradius (R) des Schlitzes (52) im Wesentlichen gleich der Länge 1 der Achsabstände zwischen den Drehpunkten (50, 60; 51, 61) ist.

11. Schaft (1) für eine schultergestützte Waffe (A) nach einem der vorangehenden Ansprüche, wobei die Stützschnittstelle (3) mit dem Waffenkörper (A) ein Drehgelenk (30) umfasst, das dazu ausgelegt ist, dass der Schaft seitlich gegen den Waffenkörper geklappt werden kann.

12. Schaft (1) für eine schultergestützte Waffe (A) nach einem der vorangehenden Ansprüche, umfassend eine Schaftkappe (C) aus Elastomer, die am Träger (4) befestigt oder einstückig mit diesem ausgebildet ist.

13. Schultergestützte Waffe (A), umfassend einen Schaft (1) nach einem der vorangehenden Ansprüche, wobei die Stützschnittstelle (3) in den Waffenkörper integriert oder am Waffenkörper befestigt ist.

## Claims

1. Stock (1) for a shoulder-fired weapon (A), comprising:
- an articulated trapezoidal or parallelogram-shaped structure (2), including:
• two blocks (3, 4) respectively forming a support interface with the body (A) of the weapon and a support for a butt plate (C), and
• at least two rigid connecting arms (5, 6; 5, 6.1, 6.2) each articulated, at one of its ends, by a pivot connection (50, 60) with the support interface (3) with the body (A) of the weapon and at the other of its ends by a pivot connection (51, 61) with the support (4) of the butt plate (C), at least one of the rigid connecting arms (5, 6.1, 6.2) including curvatures towards the interior of the structure (2), so as to partially overlap one another;
- at least one means (64, 52; 62, 52, 7; 62, 52, 8) for locking the arms together, in at least one fixed position defining a desired height of the butt plate relative to the support interface.

2. Stock (1) for a shoulder-fired weapon (A) according to Claim 1, at least one of the rigid connecting arms supporting the at least one means (64, 62) for locking in a fixed position.

3. Stock (1) for a shoulder-fired weapon (A) according to Claim 2, one of the rigid connecting arms (6) comprising a lead screw (63) onto which a knurled nut (64) is screwed and the other of the rigid connecting arms (5) being provided with a slot (52) in which the knurled nut is housed, enabling locking in the desired fixed position.

4. Stock (1) for a shoulder-fired weapon (A) according to Claim 2, in which:
- at least one of the arms (5) is provided with a slot (52) that substantially espouses the shape of its curvature (R) and in the median part of said arm (5) ;
- at least one other of the arms (6.2) is provided with a shaft (62) housed in the slot (52) that is the locking shaft of an element for locking the arms by clamping.

5. Stock (1) for a shoulder-fired weapon (A) according to Claim 4, the slot (52) being provided with a plurality of notches (53) in each of which the shaft (62) can come to be housed, thus defining a position for locking the stock in one of the fixed positions.

6. Stock (1) for a shoulder-fired weapon (A) according to either of Claims 4 and 5, comprising three arms (5, 6.1, 6.2) including two identical arms (6.1, 6.2) sandwiching the other arm (5) provided with the slot (52) and possibly with the locking notches (53).

7. Stock (1) for a shoulder-fired weapon (A) according to one of Claims 4 to 6, the locking element being a cam lever (7) of which the pivot of the lever is fixed, preferably screwed, to the locking shaft (62).

8. Stock (1) for a shoulder-fired weapon (A) according to one of Claims 4 to 6, the locking element being a knob (7) screwed onto the locking shaft (62).

9. Stock (1) for a shoulder-fired weapon (A) according to any one of the preceding claims, the length L of the rigid connecting arms (5, 6) and the length ℓ between the axes of the pivot points (50, 60; 51, 61) of the pivot connection with the support interface (3) with the body of the weapon and of the pivot connection with the support (4) of the butt plate satisfying the following condition: 1/6 < ℓ/L < 1/2.

10. Stock (1) for a shoulder-fired weapon (A) according to one of Claims 4 to 8 in combination with Claim 9, the radius of curvature (R) of the slot (52) being substantially equal to the length ℓ between the axes of the pivot points (50, 60; 51, 61).

11. Stock (1) for a shoulder-fired weapon (A) according to one of the preceding claims, the support interface (3) with the body (A) of the weapon comprising a pivot hinge (30) adapted to enable lateral folding of the stock against the body of the weapon.

12. Stock (1) for a shoulder-fired weapon (A) according to one of the preceding claims, comprising an elastomer butt plate (C) fixed to or moulded in one piece with the support (4).

13. Shoulder-fired weapon (A) comprising a stock (1) according to any one of the preceding claims, the support interface (3) being integral with the body of the weapon or fixed to the body of the weapon.
